# EUROPÄISCHE PATENTSCHRIFT

(11) **EP 2 226 421 B1**
(45) Veröffentlichungstag und Bekanntmachung des Hinweises auf die Patenterteilung: **19.02.2014**
(21) Anmeldenummer: 10000744.2
(22) Anmeldetag: 26.01.2010
(51) Int. Cl.: D06F 58/22

(54) **Haushaltsgerät, insbesondere Wäschetrockner**
Household appliance, in particular laundry dryer
Appareil ménager, notamment sèche-linge

(43) Veröffentlichungstag der Anmeldung: 08.09.2010
(73) Patentinhaber: V-Zug AG, CH-6301 Zug (CH)
(72) Erfinder: Widmer, André, 5643 Sins (CH)
(74) Vertreter: Toleti, Martin

(56) Entgegenhaltungen:
- WO-A1-01/96647
- DE-U1- 8 224 528
- FR-A1- 2 931 489
- US-A1- 2008 235 978

## Beschreibung

### Gebiet der Erfindung

Die Erfindung betrifft ein Haushaltsgerät, insbesondere einen Trockner zum Trocknen von Textilien.

### Hintergrund

Wäschetrockner trocknen die in einen Trockenraum, beispielsweise eine Trommel, eingebrachten feuchten oder nassen Textilien durch Zufuhr warmer Luft in den Trockenraum. Die warme Luft nimmt die Feuchtigkeit aus den Textilien auf. Die so mit Feuchtigkeit gesättigte Abluft wird je nach Aufbau des Wäschetrockners einem Wärmetauscher zugeführt oder an die Umgebung abgegeben. Im Wärmetauscher wird die warme, feuchte Luft abgekühlt und gibt die Feuchte in Form von Wasser in ein Sammelbecken ab. Nachfolgend wird die nun trockene, kühle Luft erwärmt und gewährleistet so eine bessere Feuchteaufnahme im Trockenraum. Diese trockene, warme Luft wird wiederum dem Trockenraum zugeführt.

In dem geschlossenen Luftkreislauf eines solchen sogenannten Kondensationstrockners ist zwischen Trockenraum und Wärmetauscher typischerweise ein auch als Flusensieb bekanntes Luft-Filterelement angeordnet zum Abscheiden von Partikeln aus dem Luftstrom im Allgemeinen und von Textilflusen im Besonderen. Beim Trockenvorgang selbst nimmt die trockene, warme Luft nicht nur wie erwünscht die Feuchtigkeit der zu trocknenden Textilien auf sondern auch Textilpartikel wie Flusen oder andere Abscheidungen des Trockengutes bedingt durch die mechanischen Beanspruchung der Textilien durch den Luftstrom, die Trommelrotation, etc.. Ohne ein vorgenanntes Filterelement können Strukturen des nachfolgenden wärmetauschers durch ebensolche Partikel verschmutzt werden. Bei Ablufttrocknern kann ein Filterelement auch mit der Absicht zum Einsatz kommen, die Belastung der Umwelt mit Partikeln zu verringern.

Damit die Funktion solcher Filterelemente nicht beeinträchtigt wird, sind diese regelmässig zu reinigen. Ferner sollte ein solches Filterelement bei Abnutzung oder Defekt auch ausgetauscht werden können. Insofern sind herkömmliche Filterelemente typischerweise gut zugänglich im Wäschetrockner angeordnet und manuell reinigbar oder auswechselbar.

Im Zuge eines erleichterten Unterhalts und einer komfortableren Bedienbarkeit eines solchen Wäschetrockners sind halb- oder vollautomatisierte Reinigungsmechanismen für Filterelemente bekannt geworden. Die Vorrichtung, die dabei üblicherweise zum Reinigen des Filterelements verwendet wird, ist ein sogenannter Abstreifer zum Abstreifen der am Filterelement mehr oder weniger fest haftenden Partikel, insbesondere von Textilflusen.

Dabei ist beispielsweise ein bandförmiges Filterelement mit seinen nicht notwendigerweise Filtermaterial enthaltenden Enden über Umlenkrollen auf zwei Walzen aufgespannt, von denen zumindest eine elektromotorisch betrieben wird. Zwischen der Filterfläche und der zweiten Walze ist eine Reinigungsvorrichtung angeordnet. Zum Reinigen des Filterelements wird das Filtermaterial von der ersten Walze auf die zweite Walze umgewickelt, bis der mit Flusen bedeckte Teil der Filtereinrichtung vollständig an der Reinigungsvorrichtung vorbeigeführt und dabei gereinigt wurde. Eine solche Filtervorrichtung ist aus dem Deutschen Gebrauchsmuster G 94 13 742.0 U1 bekannt und wird als in einem Tunnelfinisher zum Glätten von Kleidungsstücken angewendet beschrieben.

Die beschriebene Filtervorrichtung beansprucht einen grossen Bauraum im Trocknungsgerät. Insbesondere bei in ihren Ausmassen kompakten Haushaltstrocknern ist der Bauraum jedoch begrenzt

Die DE 82 24 528 U1 zeigt ein Filterelement für einen Wäschetrockner sowie eine rollenartig ausgebildete Abstreifbürste, die beim Herausziehen des Filterelements nach oben in Drehung versetzt wird und dabei Flusen am Filterelement abstreift. Die Bürste ihrerseits wird wiederum durch eine Art Kamm gereinigt.

Die FR 2 931 489 A1 zeigt ein Filterelement für einen Wäschetrockner. Das Filterelement ragt vertikal auf. Ein Abstreifer wird zwischen zwei Positionen A und B auf dem Filterelement beweg.

Dokument US 2008/235978 A1 zeigt ein rohrförmiges Filterelement für einen Wäschetrockner, das in einem Gehäuse drehbar gelagert ist. Die Rotation kann motorisch herbeigeführt werden. Die Abluft wird einer Aussenseite des Filterelements zugeführt. Dementsprechend sind an der Aussenseite des Filterelements Abkratzelemente angeordnet, die bei rotierendem Filterelement an der Aussenseite anhaftenden Flusen abkratzen.

Dokument WO 01/96647 A1 zeigt ebenfalls eine Filtereinrichtung für einen Wäschetrockner. Dabei tritt die Abluft aus der Trommel radial aus und durchströmt ein Filterelement, das innerhalb eines stationären Blechs angeordnet ist und die Form eines Viertel-Zylindermantels aufweist. An der Trommel sind Abstreifer angeordnet, die die Innenseite des Filterelements reinigen.

Dokument DE 90 00 624 U1 zeigt einen Wäschetrockner mit einem umlauffähigen, kreisrunden Filterelement, dessen Bewegungsbahn mit einem ersten Abschnitt im Strömungsweg des Trockenluftstroms vom Austritt aus der Trockentrommel zur Heizeinrichtung liegt und in einem zweiten Abschnitt eine Flusenabsaugeinrichtung aufweist.

### Darstellung der Erfindung

Hieraus ergibt sich das Bedürfnis nach einem Haushaltsgerät mit einer kompakten Filtervorrichtung, die eine automatisierte Reinigung des Filterelements erlaubt. Dieser Zielsetzung wird durch ein Haushaltsgerät mit den Merkmalen des Patentanspruchs 1 entsprochen. Anspruchsgemäss sind Filterelement und Reinigungsvorrichtung gegeneinander drehbar angeordnet.

Infolge der Reinigung durch Rotation der Elemente zueinander kann bei gleicher wirksamer Filterfläche eine in ihren Dimensionen erheblich kompaktere Filtervorrichtung geschaffen werden als beispielsweise bei Verwendung eines bandförmig ausgedehnten Filterelements.

Weitere bevorzugte Ausführungsformen zeigen, dass auch ein Antrieb zum automatisierten Herbeiführen einer Drehbewegung zwischen Filterelement und Reinigungsvorrichtung zum Reinigen des Filterelements in seiner Bauform geringen Platz beansprucht. Aufgrund dieser geringen baulichen Ausmasse eignet sich eine solche Filtervorrichtung insbesondere für den Einbau in Haushaltsgeräte.

Es werden Ausführungsvarianten beschrieben, die in Haushaltsgeräte unterschiedlichster Konstruktion eingesetzt werden können und auch einen automatisierten Antrieb erlauben, ohne aber einen ungebührend grossen Bauraum vorhalten zu müssen.

In anderen Ausgestaltungen werden vorteilhafte Anordnungen solcher Filtervorrichtungen in einem Haushaltsgerät beschrieben.

Weitere vorteilhafte Ausführungsformen der Erfindung sind durch die Merkmale der abhängigen Ansprüche gekennzeichnet, einzeln für sich, oder in Kombination mit Merkmalen anderer abhängiger Ansprüche.

### Kurze Beschreibung der Zeichnungen

Weitere Ausgestaltungen, Vorteile und Anwendungen der Erfindung ergeben sich aus der nun folgenden Beschreibung anhand der Figuren. Dabei zeigen:
Figur 1 einen Längsschnitt durch einen Wäschetrockner nach dem Stand der Technik,
Figur 2 eine perspektivische Ansicht einer Filtervorrichtung nach einem Ausführungsbeispiel der Erfindung,
Figur 3 einen Querschnitt durch die Filtervorrichtung nach Figur 2,
Figur 4 eine Filtervorrichtung zusammen mit einem Einlaufmodul in perspektivischer Ansicht,
Figur 5, einen perspektivischen Aufschnitt eines Haushaltsgeräts nach einem Ausführungsbeispiel der Erfindung,
Figur 6 eine perspektivische Ansicht eines Wäschetrockners,
Figur 7 eine Explosionsdarstellung einer Türe eines Wäschetrockners mit einer Filtervorrichtung gemäss einem Ausführungsbeispiel der Erfindung,
Figur 8 eine Explosionsdarstellung einer Filtervorrichtung nach einem Ausführungsbeispiel der Erfindung, und
Figur 9 a) und b) einen Längsschnitt und einer perspektivische Darstellung eines Gehäusefussabschnitts mit einer Filtervorrichtung nach einem Ausführungsbeispiel der Erfindung.

### Weg zur Ausführung der Erfindung

Gleiche oder gleichwirkende Elemente sind in den Figuren figurenübergreifend durch die gleichen Bezugszeichen gekennzeichnet.

Figur 1 zeigt einen konventionellen Wäschetrockner nach dem Kondensationsprinzip im Schnitt, wobei die Pfeile die Luftströmung des geschlossenen Luftkreislaufs im Betrieb des Wäschetrockners andeuten.

Ein Trockenraum 1 in Form einer Trommel ist typischerweise mit Trockengut bestückt und wird mit warmer, trockener Luft durch rückwärtige Zuführungen versorgt. Die Luft nimmt die Feuchte aus dem Trockengut im Trockenraum 1 auf. Die feuchte, warme Luft wird über die Tür 2 des Wäschetrockners abgeführt und in einer Filtervorrichtung 3 von Partikeln, insbesondere Flusen, befreit. Die so gereinigte Luft wird einem Wärmetauscher 4 zugeführt, in dem sie in einer Kühleinrichtung 41 zur Feuchteabgabe zunächst abgekühlt, und dann mittels einer Heizeinrichtung 42 wieder erwärmt wird. Der Kreislauf wird geschlossen, indem die so erwärmte, trockene Luft über ein Gebläse 5 wieder dem Trockenraum 1 zugeführt wird.

Figur 2 zeigt in Perspektivdarstellung ein Ausführungsbeispiel einer Filtervorrichtung 3. Ein Gehäuse 36 enthält hierbei zwei nebeneinander angeordnete Filterelemente 31 und 37 mit zugeordneten Abstreifern 32 und 38. Details zu Filterelement und Abstreifer werden anhand des Filterelements 31 und des Abstreifers 32 erläutert. Das weitere Filterelement 37 und der weitere Abstreifer 38 sind in gleicher Weise aufgebaut.

Das Filterelement 31 ist kreisförmig ausgebildet und weist eine Filterfläche 311 sowie einen Zahnkranz 312 an seinem Aussenumfang auf.

Der Begriff "Filterfläche" oder "wirksame Filterfläche" ist in der vorliegenden Anmeldung diejenige Fläche des Filterelements, die mit Filtermaterial bestückt ist. Als Filtermaterial kann beispielsweise ein Draht- oder Kunststoffgitter dienen, dessen Maschengrösse an die Grösse der abzuscheidenden Partikel angepasst ist. Andere Luftfilter, beispielsweise Luftfilter auf porösem Filtermaterial, können gleichfalls eingesetzt werden.

Der Begriff "Filterelement" bezeichnet in der vorliegenden Anmeldung dasjenige Element, das das Filtermaterial zum Filtern der zugeführten Luft enthält. Vorzugsweise ist das gesamte "Filterelement" aus Filtermaterial hergestellt. Beispielsweise kann ein kreisförmiges Filterelement komplett aus Filtermaterial bestehen. Es können aber auch Haltestrukturen für das Filtermaterial vorgesehen sein. Eingeschlossen ist aber auch eine Ausbildung, bei der nur eine Teilfläche eines solchen Filterelements als wirksame Filterfläche ausgebildet ist.

In der vorliegenden Anmeldung ist das Filterelement und insbesondere seine Filterfläche vorzugsweise "plan" im Sinne von nicht gewölbt. Somit ist das Filterelement in einer Ebene angeordnet. Im Betrieb der Filtervorrichtung ist ein solches Filterelement vorzugsweise verspannt, befestigt, oder in sonstiger Weise angeordnet, dass es im Luftkanal eine ebene Ausprägung aufweist. Durch den Luftstrom hervorgerufene Wölbungen des Filterelements sind unbeachtlich im Sinne der Definition, ebenso wie beispielsweise mit dem Filterelement verbundene Stege zu seiner Stabilisierung, unregelmässiges Filtermaterial, oder ähnliches.

Der Abstreifer 32 streift das Filterelement 31, und insbesondere seine wirksame Filterfläche ab und befreit sie somit von aus dem Luststrom abgeschiedenen Partikeln. Dabei ist der Abstreifer 32 üblicherweise in Kontakt mit dem Filterelement 31 und wird über die wirksame Filterfläche bewegt. Aber auch ein Abstreifen von Filterelementflächen, die nicht wirksame Filterflächen darstellen, ist sinnvoll, als dort anhaftende Partikel ebenfalls in einem später zu beschreibenden Flusendepot aufgesammelt werden können.

Der zu filternde Luftstrom trifft von vorne auf die durch die Abstreifer 32, 38 definierten Seiten der Filtervorrichtung 3 in Figur 2. Zum Abstreifen drehen sich Filterelement 31 und Abstreifer 32 zueinander. Im Falle eines kreisrunden Filterelements 31 kann das Filterelement 31 um eine Gerade durch seinen Kreismittelpunkt in eine Drehbewegung versetzt werden. Gemäss Figur 3 wirkt dabei ein (Aussen-)Zahnkranz 312 des Filterelements 31 mit einer Antriebsschnecke 341 als Schneckengetriebe zusammen, das von einem Antrieb 34, beispielsweise einem Elektromotor angetrieben wird. Bei der Filtervorrichtung 3 nach Figur 2 ist nur ein Antrieb 34 und eine Antriebsschnecke 341 zum gleichzeitigen Antreiben beider Filterelemente 31 und 37 erforderlich, da die Antriebsschnecke 341 mit den Zahnkränzen beider Filterelemente 31 und 37 zusammenwirkt.

Es ist ersichtlich, dass durch eine Drehbewegung von Abstreifer und Filterelement relativ zueinander, kleinvolumige Antriebsmechanismen begünstigt werden, wie zum Beispiel der Antrieb über ein Schneckengetriebe.

In den meisten der beschriebenen Ausführungsbeispiele ist ein Abstreifer als Reinigungsvorrichtung für das Filterelement vorgesehen. Im Allgemeinen kann die Reinigungsvorrichtung alternativ oder zusätzlich zu einem Abstreifer Luftreinigungsmittel, Wasserreinigungsmittel, oder andere Reinigungsmittel aufweisen. Beispielsweise kann der Abstreifhalter einen mit Düsen versehenen Schlauch halten, dessen Düsen auf die Innenfläche des Filterelements gerichtet sind und welcher Schlauch zum reinigen mit Druckluft beaufschlagt wird. Mittels einer Drehbewegung einer solchen Reinigungsvorrichtung relativ zum Filterelement kann das Filterelement gleichermassen von Partikeln befreit werden. Vorzugsweise ist ein solcher Schlauch dann zumindest gering beabstandet zur Innenseite des Filterelements angeordnet. In einem ähnlichen Wirkungsmechanismus kann dem Schlauch anstelle von Druckluft auch eine Reinigungsflüssigkeit, beispielsweise Wasser, unter Druck zugeführt werden.

Das Gehäuse 36 enthält einen Dichtring 361 zur Abdichtung beispielsweise gegen ein Einlaufmodul.

Die Filtervorrichtung 3 enthält ein Sammelbecken für die vom Filterelement 31 abgestreiften Partikel. Dieses Sammelbecken wird auch Flusendepot 33 genannt. Es weist Schubladenform auf und ist an die Unterseite des Gehäuses 36 angeschraubt. Das Flusendepot 33 kann aber auch leicht lösbar mit dem Gehäuse 36 verbunden sein, um eine Entleerung des Flusendepots 33 zu erleichtern. Das Gehäuse 36 enthält einen Flusenspalt 362, durch den die abgestreiften Partikel in das Flusendepot 33 fallen können.

Der Abstreifer 32 ist im vorliegenden Fall ortsfest angeordnet, sodass durch das Drehen des Filterelements 31 eine Relativ-Drehbewegung zwischen Abstreifer 32 und Filterelement 31 erzeugt wird. Auch ein Rotationsantrieb für Abstreifer 32 und Filterelement 31 kann eine Drehbewegung dieser Elemente gegeneinander herbeiführen.

Figur 3 zeigt einen Querschnitt durch eine Anordnung gemäss Figur 2, zuzüglich eines Schnitts durch eine weitere Filtervorrichtung, die der ersten Filtervorrichtung 3 entspricht und unmittelbar vor der ersten Filtervorrichtung 3 angeordnet ist. Die Elemente sind wiederum nur anhand des Filterelements 31 und des Abstreifers 32 beschrieben, im Übrigen aber auch bei den weiteren Filterelement-Abstreifer-Kombinationen identisch.

Aus dieser Figur wird ersichtlich wie die Antriebsschnecke 341 und die Zahnkränze der Filterelemente 31 und 37 zusammenwirken. Der Abstreifer 32 überspannt mit einem Abstreifhalter 323 radial das Filterelement 31. Der Abstreifhalter 323 hält eine Abstreiflippe 322, die in Kontakt ist mit der Filterfläche 311 des Filterelements 31. Abstreiflippen 322 können beispielsweise aus Gummi hergestellt oder als Borstenelemente ausgebildet sein. Die Abstreiflippe weist eine Längsausdehnung von in etwa dem halben Durchmesser des Filterelements 31 auf. Durch ein Drehen des Filterelements 31 wird demnach die gesamte wirksame Filterfläche an der Abstreiflippe 312 vorbeigeführt und durch Abstreifen von Partikeln gereinigt.

Das Schnittbild nach Figur 3 zeigt insgesamt vier Filterelement-Abstreifer-Kombinationen, zwei davon jeweils nebeneinander angeordnet, d.h. mit in einer gemeinsamen Ebene liegenden Filterflächen, zwei davon jeweils hintereinander angeordnet, d.h. mit einem zweistufigen Reinigungsmechanismus, bei dem die Abluft der ersten Filterelement-Abstreifer-Kombination der nachfolgenden Filterelement-Abstreifer-Kombination zugeführt wird.

Die zwei- oder mehrfache Anordnung "hintereinander" kann im Allgemeinen zur Anwendung kommen, wenn der Luftstrom mindestens zweifach gesäubert werden soll und eine erhöhte Luftqualität am Auslass der Filtervorrichtung erzielt werden soll. Das oder jedes weitere Filterelement kann gleiche Filterwirkung aufweisen wie das erste Filterelement in einer solchen Anordnung, kann vorzugsweise aber auch eine höhere Filterwirkung aufweisen und beispielsweise feinmaschiger sein als das vorgeschaltete Filterelement, sodass das vorgeschaltete Filterelement die Luft zunächst von grossen Partikeln befreit während das nachgeschaltete Filterelement von der so gefilterten Luft kleinere Partikel abscheidet.

Eine zwei- oder mehrfache Anordnung "nebeneinander" kann im Allgemeinen zur Anwendung kommen, wenn die Einbauverhältnisse im Haushaltsgerät nicht ein einziges, grosses Filterelement erlauben. So kann insbesondere ein einziges kreisrundes Filterelement mit ausreichend grosser Filterfläche schwer im Gerät anordenbar sein, sodass an seiner Stelle zwei oder mehrere nebeneinander liegende Filterelemente eine kompaktere Filtervorrichtung bilden.

Je nach Anforderungen können "nebeneinander" und "hintereinander" liegende Filterelemente beliebig zu einer oder mehreren Filtervorrichtungen kombiniert werden.

Figur 4 zeigt perspektivisch eine Kombination aus einer Filtervorrichtung 3 und einem Einlaufmodul 7. Ein Rohr 6 ist über Befestigungsmittel, im vorliegenden Aufbau beispielsweise über eine Rohrschelle 61, an dem Einlaufmodul 7 befestigt und liefert die zu filternde Luft an das Einlaufmodul 7. Das Einlaufmodul 7 ist mit dem Gehäuse der Filtervorrichtung 3 verbunden, beispielsweise über eine Schraubverbindung wie angedeutet, und liefert die zu filternde Luft weiter an die Filtervorrichtung 3. Eine Welle der Antriebsschnecke 341 ragt aus der Filtervorrichtung 3 heraus. Ein Fenster 71 im Einlaufmodul 7 erlaubt einen Zugriff auch auf die verschraubte Filtervorrichtung 3, insbesondere ihren Abstreifer und das Filterelement.

Figur 5 zeigt ein beispielhaftes Haushaltsgerät mit einem transparenten Gehäuse 8 zu Anschaulichkeitszwecken in Form eines Wäschetrockners mit einem Trockenraum 1, einer Türe 2 und einer Filtervorrichtung 3. Die Filtervorrichtung 3 wird über ein nicht eingezeichnetes Rohr mit der Abluft aus dem Trockenraum 1 gespeist.

Die Filtervorrichtung 3 ist modular aufgebaut mit jeweils zwei nebeneinander liegenden Filterelementen in einem gemeinsamen Gehäuse 36, und zweier solcher hintereinander angeordneter Filtermodule. Die Filtermodule sind leicht entnehm- und austauschbar. Ein gemeinsames, schubladenförmiges Flusendepot 33 ist unterhalb der Filtermodule angeordnet und sammelt die von allen Filterelementen abgeschiedenen Partikel. Das Flusendepot 33 kann ausziehbar ausgestaltet sein, sodass ein Entsorgen der Partikel leicht möglich ist. Es kann von der Gerätevorderseite, z.B. unterhalb der Benutzertüre, zugänglich sein.

Die Filtervorrichtung 3 ist vorzugsweise in einem Gerätefuss 9 des Haushaltsgerätes angeordnet. Das Haushaltsgerät wird mit dem Gerätefuss 9 auf den Untergrund aufgestellt. Vorzugsweise ist die Filtervorrichtung 3 dabei im Gerätefuss 9 in Türnähe angeordnet, um die Länge eines Rohres für die Luftzufuhr gering zu halten.

Figur 6 zeigt einen Wäschetrockner in perspektivischer Ansicht mit einem Gehäuse 8 und einer Türe 2 zum Trockenraum 1. Ein Gerätefuss 9 weist an seiner Vorderseite unterhalb der Türe 2 eine Klappe 81 auf, die einen Zugang zu einer Filtervorrichtung 3 bestehend aus drei Filtermodulen ermöglicht. Die Filtermodule sind in herausgezogenem Zustand eingezeichnet. Sie sind miteinander verschraubt und weisen ein gemeinsames Flusendepot 33 auf. Das Flusendepot 33 ist von unten gegen die Filtermodule befestigt und weist eine Öffnung auf, über die die Flusen entsorgt werden können. Jedes Filtermodul weist darüber hinaus Führungsnuten 363 auf, die korrespondieren mit Stegen 91 im Gehäusefuss 9 und das Einführen der Filtervorrichtung 3 in den Gehäusefuss 9 erleichtern.

Figur 7 zeigt die Anordnung einer Filtervorrichtung, z.B. in einer Türe 2 eines Haushaltsgeräts. Der Abstreifer 32 mit Abstreifhalter 323 und Abstreiflippe 322 ist über einen Ring 321 an der Türe 2 befestigt. Drehbar gelagert ist wiederum das Filterelement 31 mit seiner kreisrunden, wirksamen Filterfläche 311 und einem Zahnkranz 312 um die Filterfläche 311. Die Verspannung der Filtervorrichtung 3 gegen einen Rahmen 21 der Türe 2 erfolgt über diverse Ringe, von denen ein Teflon-Ring 24 die Drehbarkeit des Filterelements 31 mit einem geringen Reibwiderstand gegen den Rahmen 21 der Türe 2 ermöglicht. Ein Federring 22 drückt das Filterelement 31 nach aussen gegen den Abstreifer, wodurch ein zum Reinigen vorteilhafter Kontakt zwischen Abstreifer 32, und insbesondere seiner Abstreiflippe 322, und der Filterfläche 311 entsteht. Ein Dichtring 23 dichtet die Filtervorrichtung 3 ab. Ein Einbau der Filtervorrichtung 3 in die Türe 2 des Haushaltsgerätes ist besonders platzsparend und gibt Bauraum im Gerätefuss frei. Die abgestreiften Flusen werden über ein nicht eingezeichnetes, geeignet angeordnetes Flusendepot gesammelt. Der gefilterte Luftstrom wird in geeigneter Weise im Gerät weitergeführt.

Figur 8 zeigt in teilweiser Explosionsdarstellung eine weitere vorteilhafte Ausführungsform einer Filtervorrichtung 3, hier mit einem einzigen mit einem Abstreifer 32 zusammenwirkenden, kreisrunden Filterelement 31 in einem Gehäuse 36. Das Gehäuse 36 weist weiterhin einen Zufuhrspalt 362 für ein weiteres Filterelement 37 auf. Dieses weitere Filterelement 37 ist als herkömmliches Flusensieb ausgebildet und kann nach einer Entnahme aus dem Gehäuse 36 manuell gereinigt werden. Des Weiteren ist ein Flusendepot 33 vorgesehen.

Das Gehäuse 36 und das Flusendepot 33 werden durch eine Klappe 391 in ein weiteres Gehäuse 39 eingeführt. Das weitere Gehäuse 39 enthält einen Antrieb 34 zum Antreiben des Filterelements 31. Die gefilterte Luft verlässt durch eine rückseitige Öffnung das weitere Gehäuse 39. Die zu filternde Luft wird durch eine nicht eingezeichnete Öffnung in der Klappe 391 der Filtervorrichtung 3 zugeführt.

Dabei ist ersichtlich, dass die zu filternde Luft einem zweistufigen Reinigungsprozess unterworfen wird: Zuerst wird die Luft mit dem Filterelement 31 gereinigt und durchströmt daraufhin das weitere Filterelement 37.

Die gesamte Anordnung nach Figur 8 ist ebenfalls als Filtermodul ausgestaltet, das leicht in beispielsweise den Gerätefuss eines Haushaltsgeräts eingebaut werden kann. Dabei kann das Flusendepot 33 beispielsweise über eine Klappe im Gehäuse des Haushaltsgerätes und die Klappe 391 des weiteren Gehäuses 39 zugänglich sein, entnommen, und geleert werden.

Figur 9a) zeigt eine der Filtervorrichtung nach Figur 8 ähnliche Filtervorrichtung 3 im Längsschnitt im in einen Gerätefuss 9 eingebauten Zustand. Figur 9b) ist die zugehörige perspektivische Darstellung. Die zu filternde Luft wird über Bestandteile des Trocknergehäuses 8 zuerst dem Filterelement 31 mit zugeordnetem Abstreifer 32 zugeführt wird, bevor die so gefilterte Luft dann dem weiteren Filterelement 37 zugeführt wird. Ein beispielhafter Abstand zwischen dem ersten und dem weiteren Filterelement 31 und 37 ist mit 30 mm angegeben. Vorzugsweise ist dieser Abstand geringer als 100 mm. Die abgestreiften Flusen sind über eine Klappe 81 im Trocknergehäuse 8 zugänglich.

Die Abluft aus dem weiteren Filterelement 37 wird einer Kühleinrichtung 41 zugeführt. Ein beispielhafter Abstand zwischen der Filtervorrichtung 3 und der Kühleinrichtung 41 beträgt 40 mm, ist vorzugsweise aber kleiner als 100 mm.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.
- 1: Trockenraum
- 2: Tür
21 Rahmen
22 Federring
23 Dichtring
24 Teflon-Ring
- 3: Filtervorrichtung
31 Filterelement
311 Filterfläche
312 Zahnkranz
313 Dichtring
32 Abstreifer
321 Ring
322 Abstreiflippe
323 Abstreifhalter
33 Flusendepot
331 Dichtung
34 Antrieb
341 Antriebsschnecke
36 Gehäuse
361 Dichtung
362 Flusenspalt
363 Führungsnut
37 Weiteres Filterelement
38 Weiterer Abstreifer
39 Weiteres Gehäuse
391 Klappe
- 4: Wärmetauscher
41 Kühleinrichtung
42 Heizeinrichtung
- 5: Gebläse
- 6: Rohr
61 Rohrschelle
- 7: Einlaufmodul
71 Fenster
- 8: Trocknergehäuse
81 Klappe
- 9: Gerätefuss
91 Steg

## Patentansprüche

1. Haushaltsgerät, mit einer Filtervorrichtung (3) zum Abscheiden von Partikeln aus einem Luftstrom, welche Filtervorrichtung (3) ein Filterelement (31) und eine Reinigungsvorrichtung zum Reinigen des Filterelements (31) aufweist, und bei der das Filterelement (31) und die Reinigungsvorrichtung gegeneinander drehbar angeordnet sind, wobei das Filterelement (31) plan und kreisförmig ausgebildet ist,
**dadurch gekennzeichnet, dass** ein umfänglich am Filterelement (31) angeordneter Zahnkranz (311) und ein Schneckenrad ein Schneckengetriebe zum Antreiben des Filterelements (31) bilden.

2. Haushaltsgerät nach Anspruch 1, **dadurch gekennzeichnet, dass** die Reinigungsvorrichtung als Abstreifer (32) ausgebildet ist.

3. Haushaltsgerät nach Anspruch 2, **dadurch gekennzeichnet, dass** der Abstreifer (32) ortsfest angeordnet ist, und dass das Filterelement (31) drehbar gelagert ist.

4. Haushaltsgerät nach einem der vorhergehenden Ansprüche 2 bis 3, **dadurch gekennzeichnet, dass** der Abstreifer (32) eine Abstreiflippe (322) enthält, die eine Längsausdehnung von mindestens der Hälfte des Durchmessers des Filterelements (31) aufweist.

5. Haushaltsgerät nach einem der Ansprüche 2 bis 4, **dadurch gekennzeichnet, dass** der Abstreifer (32) radial über dem Filterelement (31) angeordnet ist.

6. Haushaltsgerät nach einem der vorhergehenden Ansprüche, **gekennzeichnet durch** eine weitere Filtervorrichtung zum Abscheiden von Partikeln aus einem Luftstrom mit einem weiteren Filterelement und mit einer weiteren Reinigungsvorrichtung zum Reinigen des weiteren Filterelements, welches weitere Filterelement und welche weitere Reinigungsvorrichtung gegeneinander drehbar angeordnet sind.

7. Haushaltsgerät nach Anspruch 6, **dadurch gekennzeichnet, dass** die Filtervorrichtung und die weitere Filtervorrichtung nebeneinander angeordnet sind, sodass die jeweiligen Filterelemente in derselben Ebene angeordnet sind.

8. Haushaltsgerät nach Anspruch 7, **dadurch gekennzeichnet, dass** jedes Filterelement einen umfänglich am Filterelement angeordneten Zahnkranz aufweist, welche Zahnkränze mit einer gemeinsamen Schnecke als Schneckengetriebe zusammenwirken.

9. Haushaltsgerät nach einem der vorhergehenden Ansprüche, **dadurch gekennzeichnet, dass** die Filtervorrichtung in einer Tür des Haushalsgeräts angeordnet ist.

10. Haushaltsgerät nach einem der vorhergehenden Ansprüche, **dadurch gekennzeichnet, dass** die Filtervorrichtung (3) unterhalb eines Trockenraumes (1) in einem Gerätefuss (9) zum Abstellen des Haushaltsgeräts auf den Untergrund angeordnet ist.

11. Haushaltsgerät nach einem der vorhergehenden Ansprüche, **dadurch gekennzeichnet, dass** die Filtervorrichtung (3) als dem Haushaltsgerät entnehmbares Filtermodul ausgebildet ist.

12. Haushaltsgerät nach einem der vorhergehenden Ansprüche, **dadurch gekennzeichnet, dass** das Haushaltsgerät zum Trocknen von Wäsche ausgebildet ist, und dass das Filterelement als Flusensieb ausgebildet ist.

## Claims

1. Household appliance, with a filter device (3) for separating particles from an air stream, the filter device (3) having filter element (31) and a cleaning device for cleaning the filter element (31), and wherein the filter element (31) and the cleaning device are arranged in a rotatable way against one another, wherein the filter element (31) is planar and circular,
**characterized in that** a sprocket (311) arranged in a circumferential way on the filter element (31) and a worm wheel form a worm gear for actuating the filter element (31).

2. Household appliance according to claim 1, **characterized in that** the cleaning device is formed as a wiper (32).

3. Household appliance according to claim 2, **characterized in that** the wiper (32) is arranged in a stationary way, and **in that** the filter element (31) is supported in a rotatable way.

4. Household appliance according to one of the preceding claims 2 to 3, **characterized in that** the wiper (32) contains a wiper lip (322) which has a longitudinal extension of at least half of the diameter of the filter element (31).

5. Household appliance according to one of the claims 2 to 4, **characterized in that** the wiper (32) is arranged radially above the filter element (31).

6. Household appliance according to one of the preceding claims, **characterized by** a further filter device for separating particles from an air stream with a further filter element and with a further cleaning device for cleaning the further filter element, the further filter element and the further cleaning device being arranged in a rotatable way against one another.

7. Household appliance according to claim 6, **characterized in that** the filter device and the further filter device are arranged side by side, such that the respective filter elements are arranged in the same plane.

8. Household appliance according to claim 7, **characterized in that** each filter element has a sprocket arranged in a circumferential way on the filter element, wherein the sprockets interact with a common worm as a worm gear.

9. Household appliance according to one of the preceding claims, **characterized in that** the filter device is arranged in a door of the household appliance.

10. Household appliance according to one of the preceding claims, **characterized in that** the filter device (3) is arranged below a dry space (1) in a device foot (9) for placing the household appliance on the floor.

11. Household appliance according to one of the preceding claims, **characterized in that** the filter device (3) is formed as a filter module which is removable from the household appliance.

12. Household appliance according to one of the preceding claims, **characterized in that** the household appliance is adapted to dry laundry, and **in that** the filter element is formed as a fluff filter.

## Revendications

1. Appareil électroménager, avec un dispositif filtre (3) pour séparer des particules d'un écoulement d'air, le dispositif filtre (3) ayant un élément filtre (31) et un dispositif de nettoyage pour nettoyer l'élément filtre (31), et l'élément filtre (31) et le dispositif de nettoyage étant arrangés de manière rotative l'un contre l'autre, l'élément filtre étant planaire et circulaire, **caractérisé en ce qu'**un pignon denté (311) arrangé de manière circonférentielle sur l'élément filtre (31) et une roue hélicoïdale forment une engrenage à vis sans fin pour actionner l'élément filtre (31).

2. Appareil électroménager selon la revendication 1, **caractérisé en ce que** le dispositif de nettoyage a une forme de racleur (32).

3. Appareil électroménager selon la revendication 2, **caractérisé en ce que** le racleur (32) est arrangé de manière stationnaire, et **en ce que** l'élément filtre (31) est supporté de manière rotative.

4. Appareil électroménager selon l'une des revendications précédentes 2 à 3, **caractérisé en ce que** le racleur (32) contient une lèvre de racleur (322) ayant une extension longitudinale d'au moins la moitié du diamètre de l'élément filtre (31).

5. Appareil électroménager selon l'une des revendications précédentes 2 à 4, **caractérisé en ce que** le racleur (32) est arrangé de manière radiale au-dessus de l'élément filtre (31).

6. Appareil électroménager selon l'une des revendications précédentes, **caractérisé par** un autre dispositif filtre pour séparer de particules d'un écoulement d'air avec un autre élément filtre et avec un autre dispositif de nettoyage pour nettoyer l'autre élément filtre, l'autre élément filtre et l'autre dispositif de nettoyage étant arrangés de manière rotative l'un contre l'autre.

7. Appareil électroménager selon la revendication 6, **caractérisé en ce que** le dispositif filtre et l'autre dispositif filtre sont arrangés l'un à côté de l'autre, de sorte que les éléments filtre respectifs soient arrangés dans le même plan.

8. Appareil électroménager selon la revendication 7, **caractérisé en ce que** chaque élément filtre a un pignon denté arrangé de manière circonférentielle sur l'élément filtre, les pignons dentés interagissant avec un engrenage commun en forme d'un engrenage à vis sans fin.

9. Appareil électroménager selon l'une des revendications précédentes, **caractérisé en ce que** le dispositif filtre est arrangé dans une porte de l'appareil électroménager.

10. Appareil électroménager selon l'une des revendications précédentes, **caractérisé en ce que** le dispositif filtre (3) est arrangé au-dessous d'un espace sec (1) dans un pie3d du dispositif (9) pour placer l'appareil électroménager sur le sol.

11. Appareil électroménager selon l'une des revendications précédentes, **caractérisé en ce que** le dispositif filtre (3) est en forme d'un module filtre qui est détachable de l'appareil électroménager.

12. Appareil électroménager selon l'une des revendications précédentes, **caractérisé en ce que** l'appareil électroménager est adapté à sécher du linge, et **en ce que** l'élément filtre est en forme d'un filtre à peluches.
